# EUROPÄISCHE PATENTSCHRIFT

(11) **EP 0 912 671 B1**
(45) Veröffentlichungstag und Bekanntmachung des Hinweises auf die Patenterteilung: **20.08.2003**
(21) Anmeldenummer: 97923890.4
(22) Anmeldetag: 14.05.1997
(51) Int. Cl.: C11D 1/94, C11D 3/20

(54) **HAUTFREUNDLICHE GESCHIRRSPÜLMITTEL**
HAND DISHWASHING AGENT ACCEPTABLE TO THE SKIN
DETERGENT A VAISSELLE NON AGRESSIF POUR LES MAINS

(30) Priorität: 23.05.1996 DE 19620703
(43) Veröffentlichungstag der Anmeldung: 06.05.1999
(73) Patentinhaber: Henkel Kommanditgesellschaft auf Aktien, 40589 Düsseldorf-Holthausen (DE)
(72) Erfinder: ANDREE, Hans, D-42799 Leichlingen (DE); ZAIKA, Dagmar, D-40822 Mettmann (DE); GIESEN, Brigitte, D-40235 Düsseldorf (DE)
(86) Internationale Anmeldenummer: EP9702460
(87) Internationale Veröffentlichungsnummer: WO97044423

(56) Entgegenhaltungen:
- EP-A- 0 510 870
- WO-A-91/11506
- WO-A-95/30729
- WO-A-96/31586
- WO-A-97/18284

## Beschreibung

Die Erfindung betrifft hautschonende Reinigungszusammensetzungen bestehend aus Tensidmischungen, Schaumverstärkern und hautschonenden Zusätzen auf Basis bestimmter Polyolfettsäureester.

Hautschonende Reinigungszusammensetzungen sind bekannt.

Die WO 94/16042 (Henkel Corporation) beschreibt eine temäre Kombination aus APG, Betain und Alkylsulfat als anionischem Tensid in wässrigen Handgeschirrspülmitteln. Hautschonung wird zwar als zu berücksichtigender Faktor genannt, aber die schaumverstärkende Wirkung der Betainkomponente ist die zentrale Lehre der Schrift. Zusatz von Polyolfettsäureestem zur Hautschonung wird nicht erwähnt.

Die WO 94/24248 (Henkel Corporation) enthält APG, Betaine, Stearinsäureaddukte und Glycole in wässrigen Shampooformulierungen, die optional auch anionische Tenside enthalten können. Es wird keine Lehre offenbart, wie Hautschonung durch diese Bestandteile gewährleistet werden kann.

EP 485 212 (Unilever) beschreibt eine Kombination aus anionischen und amphoteren oder nichtionischen Tensiden, die darüberhinaus neben anderen Inhaltstoffen auch Perlglanzmittel enthalten können.

Die EP 453 238 (Unilever) beschreibt ein Shampoo mit einem Gesamttensidgehalt von mehr als 8 %, das anionische Tenside (u.a. Na-Laurylether sulfate 2 EO), APG und Betain enthält, mild zu Haut und Haar ist und eine für die Anwendungen erforderliche Schaumleistung erbringt ("adequate foaming power"). Werden als anionische Tenside Fettalkoholethersulfate eingesetzt, dann muß das Gewichtsverhältnis zwischen anionischen, amphoteren und nichtionischen Tensiden 1.3-2.2 : 0.9-1.2 : 0.9-1.2 betragen, um eine ausgewogene Leistung zwischen Hautmildheit und Schaumstabilität zu gewährleisten. Weiterhin können auch andere lnhaltstoffe enthalten sein, u.a. auch Schaumverstärker und Perlglanzmittel.

In der EP 341 071 (Unilever) ist ein Handgeschirrspülmittel beschrieben, enthaltend APG, anionische Tenside, Betaine und/oder Aminoxid sowie optional Ethanolamin. Es hat einen weniger nachteiligen Effekt auf die Hautverfassung des Benutzers und ist ökologische sicherer. Die Verwendung von Polyolfettsäureestern zur Hautschonung ist nicht beschrieben.

In der Schrift DE 42 34 487 wird offenbart, daß eine Mischung aus anionischen Tensiden (FAS-FAES), APG, und Betain mit anderen üblichen Inhaltstoffen, wie weitere Cotenside, Schaumbooster, Duftstoffe, etc. eine ausgezeichnete Wasch-, Spül-, und Reinigungsleistung aufweist und synergistisch hautfreundlich und ökotoxikologisch verträglich ist. Der Zusatz von Polyolfettsäureestern zur Hautschonung wird nicht beschrieben.

Bestimmte Polyolfettsäureester sind als Perlglanzmittel vorbeschrieben. So erfährt man in der DE 41 03 551 (Henkel), wie man Perlglanzkonzentrate aus Polyolfettsäureestern herstellen kann.

Die Reinigungsmittelzusammensetzungen der EP 520 551 enthalten Ethylenglycoldistearat als Perlglanzmittel, wobei noch zusätzlich Alkylsulfat, nichtionisches Tensid und "Perlglanz-Kristallisations-Verstärker" (Säuren, Salze, Alkohole und Fettsäureester) enthalten sein können.

Ethylenglycoldistearat wird auch als Suspendierhilfsmittel für Ölphasen, so z. B. in der WO 93/09761 beschrieben, einer "two-in-one- Handpflege", die mild und schaumstark ist und 1-10 % anionisches Tensid (u.a. Na-laureth-3-sulfat), 0,4-15 bevorz. 5-15 % Suspendiermittel, 1-10 % zusätzliches Tensid (Misch. Niotensid und Betain möglich), aber auch 0.1-10 % dispergierte Ölphase enthält. Auch hier findet sich kein Hinweis auf die Hautschonung durch Polyolfettsäureester.

Hautschonung ist aber ein wichtiger Punkt bei der Formulierung neuer Reinigungsmittelzusammensetzungen, der immer mehr in den Mittelpunkt rückt. Dabei muß man darauf Rücksicht nehmen, daß die Reinigungsleistung nicht nachläßt oder sogar noch verbessert wird. Ebenfalls im Auge sollte man die im Zusammenhang damit stehenden Aufgaben behalten, die sich zum Beispiel in der Schaumstabilität, dem Emulgiervermögen, der Anwenderfreundlichkeit oder einem günstigen Preis-Leistungsverhältnis des Reinigungsmittels zeigen. Zentraler Punkt ist darüberhinaus die ökologische Verträglichkeit der zur Anwendung gelangenden Mittel. Auch die Aufgaben, die sich aus der aktuellen Diskussion über Reinigungsmittel und bei der Anwendung der Reinigungsmittel ergeben, sollten berücksichtigt werden.

Die Schrift EP-A-0 510 870 legt milchig trübe Detergenszusammensetzungen für harte Oberflächen offen. Eine mögliche Komponente, neben Alkylpolyglycosid, sind Partialester von von aliphatischen Kohlenwasserstoffen abgeleiteten Polyolen, die 2 bis 9 Kohlenstoffatome und einen Schmelzpunkt von 30°C oder höher aufweisen, und Fettsäuren mit einer durchschnittlichen Zahl von mindestens 13 Kohlenstoffatomen.

Ein mögliches Polyol ist unter anderem Ethylenglycol und die Fettsäuren besitzen bevorzugt zumindest 16 Kohlenstoffatome.
Ein explizit genannter Partialester ist Ethylenglycolmonostearat.
Glyceride verbleiben gemäß diesem Stand der Technik nach Gebrauch der Detergenszusammensetzung in der Haut und besitzen eine schützende Funktion für Haut und Hände.
Die Aufgabe der Erfindung ist demnach die Schaffung eines neuen Reinigungsmittels, das den obengenannten Punkten gerecht wird.

Die erfindungsgemäßen Aufgaben werden durch ein Reinigungsmittel gelöst, das neben mehreren anionischen und nichtionischen Tensiden und Schaumverstärkern und anderen üblichen Inhaltstoffen, definitiv Polyolfettsäureester als Mittel zur Verbesserung der Hautschonung enthält.

Ein weiterer Gegenstand der Erfindung ist die Verwendung des Polyolfettsäureesters Ethylenglycoldistearat als Handpflegemittel in Handgeschirrspülmitteln.

Dabei gehören zur Gruppe der anionischen Tenside, die erfindungsgemäß verwendet werden können, aliphatische Sulfate wie Fettalkoholsulfate, Fettalkoholethersulfate, Dialkylethersulfate, Monoglyceridsulfate und aliphatische Sulfonate wie Alkansulfonate, Olefinsulfonate, Ethersulfonate, n-Alkylethersulfonate, Estersulfonate, und Lingninsulfonate. Ebenfalls im Rahmen der vorliegenden Erfindung verwendbar sind Fettsäurecyanamide, Sulfobernsteinsäureester, Fettsäureisethionate, Acylaminoalkansulfonate (Fettsäuretauride), Fettsäuresarcosinate, Ethercarbonsäuren und Alkyl(ether)phosphate und weitere in der Patentliteratur bekannte anionische Tenside. Man verwendet erfindungsgemäß bevorzugt 1-30 Gew.-%, besonders bevorzugt 5-25 Gew.-%.

Bevorzugt werden dabei die ethoxylierten Fettalkoholsulfate. Besonders bevorzugt sind die Natrium- , Ammonium- und Magnesiumsalze dieser Verbindungen oder deren Gemische.

Dabei versteht der Fachmann allgemein unter alkoxylierten Alkoholen die Reaktionsprodukte von Alkylenoxid, bevorzugt Ethylenoxid, mit Alkoholen, bevorzugt im Sinne der vorliegenden Erfindung die längerkettigen Alkohole. In der Regel enstehen aus n Molen Ethylenoxid und einem Mol Alkohol, abhängig von den Reaktionsbedingungen ein komplexes Gemisch von Additionsprodukten unterschiedlichen Ethoxylierungsgrades. Eine weitere Ausführungsform besteht im Einsatz von Gemischen der Alkylenoxide bevozugt des Gemisches von Ethylenoxid und Propylenoxid. Diese ethoxylierten Alkohole werden danach sulfiert und neutralisiert, um Fettalkoholethersulfate zu ergeben.

Zu den nichtionischen Tensiden, die in den erfindungsgemäßen Mitteln eingesetzt werden können, gehören Alkoxylate wie Polyglycolether, Fettalkoholpolygycolether, Alkylphenolpolyglycolether, endruppenverschlossene Polyglycolether, Mischether und Hydroxymischether und Fettsäurepolyglycolester. Ebenfalls verwendbar sind Ethylenoxid- Propylenoxid-Blockpolymere und Fettsäurealkanolamide und Fettsäurepolyglycolether. Eine wichtige Klasse nichtionischer Tenside die erfindungsgemäß verwendet werden kann, sind die Polyol-Tenside und hier besonders die Glucotenside, wie Alkylpolyglucosid und Fettsäureglucamide und ihre Mischungen. Man verwendet erfindungsgemäß bevorzugt 1 bis 20 Gew.-%, bevorzugt 1 - 10 Gew.-%.

Bevorzugt sind die Alkylpolyglycoside, Fettalkoholpolyglycolether und Fettsäurealkanolamide.

Besonders bevorzugt verwendet man Alkylpolyglycoside.

Dabei versteht der Fachmann unter Alkylpolyglycosiden Tenside, die durch die Reaktion von Zuckern und Alkoholen nach den einschlägigen Verfahren der präparativen organischen Chemie erhalten werden können, wobei es je nach Art der Herstellung zu einem Gemisch monoalkylierter, oligomerer oder polymerer Zucker kommt. Bevorzugte Alkylpolyglykoside können Alkylpolyglucoside sein, wobei besonders bevorzugt der Alkohol ein langkettiger Fettalkohole ist oder ein Gemisch langkettiger Fettalkohole ist und der Oligomerisierungsgrad der Zucker zwischen 1 und 10 ist.

Die erfindungsgemäß bevorzugten C₆-C₂₂-Alkylglycoside stellen demnach bekannte Stoffe dar, die nach den einschlägigen Verfahren der präparativen organischen Chemie erhalten werden können. Stellvertretend für das umfangreiche Schrifttum sei hier auf die Schriften EP-A 1-0 301 298 und WO 90/3977 verwiesen. Die C₆-C₂₂-Alkylgycoside folgen der Formel I,

R¹⁻O-(G)ₚ

in der R¹ für einen linearen oder verzweigten, gesättigten oder ungesättigten Alkylrest mit 6 bis 22 Kohlenstoffatomen, [G] für einen glykosidischen Zucker und p für eine Zahl von 1 bis 10 steht.

Die Indexzahl p in der allgemeinen Formel I gibt den Oligomerisierungsgrad (DP-Grad) an, d.h. die Verteilung von Mono- und Oligoglycosiden, und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkylglycosid eine analytisch ermittelte rechnerische Größe, die meistens eine gebrochene Zahl darstellt. Vorzugsweise werden Alylglycoside mit einem mittleren Oligomerisierungsgrad p von 1,1 bis 3,0 eingesetzt. Aus anwendungstechnischer Sicht sind solche Alkylglycoside bevorzugt, deren Oligomerisierungsgrad kleiner als 1,8 ist und insbesondere zwischen 1,2 und 1,7 liegt. Als glycosidische Zuckereinheiten werden vorzugsweise Glucose und Xylose verwendet.

Der Alkyl- bzw. Alkenylrest R¹ leitet sich vorzugsweise von primären Alkoholen mit 6 bis 18, insbesondere 8 bis 14 Kohlenstoffatomen ab. Typische Beispiele sind Caprylalkohol, Caprinalkohol und Undecylalkohol sowie deren technische Gemische, wie sie beispielsweise im Verlauf der Hydrierung von technischen Fettsäuremethylestern oder im Verlauf der Hydrierung von Aldehyden aus der Roelen schen Oxosynthese anfallen.

Fettsäurepolyhydroxylamide (Glucamide) sind acylierte Reakionsprodukte der reduktiven Aminierung eines Zuckers (Glucose) mit Ammoniak, wobei als Acylierungsmittel in der Regel langkettige Fettsäuren, langkettige Fettsäureester oder langkettige Fettsäurechloride genutzt werden. Dabei entstehen sekundäre Amide, wenn man statt mit Ammoniak mit Methylamin oder Ethylamin reduziert, wie z. B. in SÖFW-Joumal, 119, (1993), 794-808 beschrieben wird. Bevorzugt benutzt man Kohlenstoffkettenlängen von C₆ bis C₁₂ im Fettsäurerest.

Dabei versteht der Fachmann allgemein unter alkoxylierten Alkoholen die Reaktionsprodukte von Alkylenoxid, bevorzugt Ethylenoxid, mit Alkoholen, bevorzugt im Sinne der vorliegenden Erfindung die längerkettigen Alkohole. In der Regel enstehen aus n Molen Ethylenoxid und einem Mol Alkohol, abhängig von den Reaktionsbedingungen ein komplexes Gemisch von Additionsprodukten unterschiedlichen Ethoxylierungsgrades. Eine weitere Ausführungsform besteht im Einsatz von Gemischen der Alkylenoxide bevozugt des Gemisches von Ethylenoxid und Propylenoxid. Auch kann man gewünschtenfalls durch eine abschließende Veretherung mit kurzkettigen Alkylgruppen, wie bevorzugt der Butylgruppe, zur Substanzklasse der "verschlossenen" Alkoholethoxylaten gelangen, die ebenfalls im Sinne der Erfindung eingesetzt werden kann. Ganz besonders bevorzugt im Sinne der vorliegenden Erfindung sind dabei hochethoxylierte Fettalkohole oder deren Gemische mit endgruppenverschlossenen Fettalkoholethoxylaten.

Als Schaumverstärker können im Reinigungsmittel, das die Lösung der Aufgaben darstellt, Betaine und andere amphotere Tenside, Aminoxide, Alkanolamide, Fettsäuresarkosinate, Alkylpolyglycoside und Mischungen daraus eingesetzt werden

Zu den Amphotensiden die erfindungsgemäß eingesetzt werden können, zählen die Alkylbetaine, die Alkylamidobetaine, die Imidazoliniumbetaine und die Aminopropionate, genauso wie die Sulfobetaine und Biotenside. Man setzt erfindungsgemäß bevorzugt 1 bis 20 Gew.-%, besonders bevorzugt 1 bis 10 Gew.-% ein.

Als amphotere Tenside werden bevorzugt Betain-Verbindungen der Formel II eingesetzt werden, in der R² einen gegebenenfalls durch Heteroatome oder Heteroatomgruppen unterbrochenen Alkylrest mit 8 bis 25, vorzugsweise 10 bis 21 Kohlenstoffatomen und R³ und R⁴ gleichartige oder verschiedene Alkylreste mit 1 bis 3 Kohlenstoffatomen bedeuten. Bevorzugt sind C₁₀-C₁₈-Alkyldimethylcarboxymethylbetain und C₁₁-C₁₇-Alkylamidopropyldimethylcarboxymethylbetain.

Besonders bevorzugte Betainverbindungen sind Cocoamidopropylbetain und Alkyldimethylammoniumbetain

Als Polyolfettsäureester, die erfindungsgemäß als Mittel zur Hautschonung Verwendung finden, gelten die nach den üblichen Regeln der organischen Chemie herstellbaren Reaktionsprodukte aus längerkettigen Fettsäuren und kürzeren Alkylketten mit mehr als einer Hydroxygruppe.

Besonders bevorzugt sind dabei die Mono- und Diester der Stearinsäure und des Ethylenglycols. Man setzt erfindungsgemäß bevorzugt 0,1 bis 10 Gew.-%, besonders bevorzugt 0,2 bis 2 Gew.-% ein.

Auch andere in Handgeschirrspülmitteln übliche Inhaltstoffe, wie Schauminhibitoren, Stabilisatoren, Lösungsmittel, Parfüm, Farbstoffe sowie biogene Wirkstoffe können Verwendung finden, bevorzugt in Mengen zwischen 1 und 10 Gew.-%.

Zur Einstellung der Viskosität der Mittel können Substanzen wie Gelatine oder Casein eingesetzt werde, ohne das Leistungsvermögen zu beeinträchtigen. Sind Produkte mit einem verbesserten Kälteverhalten erwünscht, können dem erfindungsgemäßen Mittel auch Hydrotrope, z.B. Cumolsulfonat, Octysulfat, Butyglucosid, Butylenglykol zugesetzt werden.

Bei den bei Bedarf zuzusetzenden Lösungsmitteln handelt es sich um niedermolekulare Alkanole mit 1 bis 4 Kohlenstoffatomen im Molekül, vorzugsweise um Ethanol und Isopropanol. Als weitere Lösungsvermittler, etwa für Farbstoffe und Parfümöle, können fakultativ beispielsweise Alkanolamine, Polyole wie Ethylenglykol, Propylenglykol, Glycerin sowie Alkylbenzolsulfonate mit 1 bis 3 Kohlenstoffatomen im Alkylrest dienen.

Zu den bevorzugten Verdickungsmitteln zählen Harnstoff, Natriumchlorid und Ammoniumchlorid, Polysaccharide und dergleichen, die auch kombiniert eingesetzt werden können. Als Konservierungsmittel sind beispielsweise Natriumbenzoat, Formaldehyd und Glutaraldehyd zu nennen.

Der pH-Wert der erfindungsgemäßen Zusammensetzungen liegt vorzugsweise zwischen 5,0 und 7,5. Er kann mit Hilfe von üblichen pH-Regulatoren, wie Citronensäure, Triethanolamin oder NaOH eingestellt werden.
Unter biogenen Wirkstoffen sind beispielsweise Pflanzenextrakte, Eiweißhydrolysate und Vitamin-Komplexe zu verstehen.

## Patentansprüche

1. Wässrige Tensidzubereitung zur Reinigung von Geschirr, enthaltend
• wenigstens ein anionisches Tensid,
• wenigstens ein nichtionisches Tensid,
• wenigstens ein amphoteres Tensid und
• Polyolfettsäureester
• und gegebenenfalls Nichttensidkomponenten,
• wobei die Polyolfettsäureester keine Partialester aliphatischer C₂₋₉-Polyole mit Fettsäuren mit durchschnittlich mindestens 13 Kohlenstoffatomen sind, die einen Schmelzpunkt von 30°C oder höher haben.

2. Wässrige Tensidzubereitung nach Anspruch 1, **dadurch gekennzeichnet, daß**
• 1 bis 30 Gew.-% eines anionischen Tensides,
• 1 bis 20 Gew.-% eines nichtionischen Tensides,
• 1 bis 20 Gew.-% eines amphoteren Tensides und
• 0,1 bis 10 Gew.-% eines Polyolfettsäureester und gegebenenfalls
• 1 bis 20 Gew.-% Nichttensidkomponenten
enthalten sind.

3. Wässrige Tensidzubereitung nach Anspruch 1 und 2, **dadurch gekennzeichnet, daß**
• 5 bis 25 Gew.-% eines anionischen Tensides,
• 1 bis 10 Gew.-% eines nichtionischen Tensides,
• 1 bis 10 Gew.-% eines amphoteren Tensides und
• 0,2 bis 2 Gew.-% eines Polyolfettsäureester und gegebenenfalls
• 1 bis 15 Gew.-% Nichttensidkomponenten
enthalten sind.

4. Wässrige Tensidzubereitung zur Reinigung von Geschirr, **dadurch gekennzeichnet, daß**
• Fettalkoholethersulfate als anionisches Tensid,
• Alkylpolyglykoside als nichtionisches Tensid,
• Betaine als amphoteres Tensid und
• Ethylenglycoldistearat als Polyolfettsäureester und gegebenenfalls
• Nichttensidkomponenten
enthalten sind.

5. Wässrige Tensidzubereitung nach einem der vorgehenden Ansprüche, **dadurch gekennzeichnet, daß** Fettalkoholethersulfate mit C₁₂- und/oder C₁₄-Kohlenstoffketten und/oder deren Gemische als anionische Tenside enthalten sind.

6. Wässrige Tensidzubereitung nach einem der vorgehenden Ansprüche, **dadurch gekennzeichnet, daß** als nichtionisches Tensid Alkylpolyglykoside der Formel (I) enthalten sind,
R1-O-(G)ₚ (1)
in der R1 für einen linearen oder verzweigten Alkyl- oder Alkenylrest mit 6 bis 22 Kohlenstoffatomen, (G) für eine Glykoseeinheit mit 5 oder 6 Kohlenstoffatomen und p für eine Zahl zwischen 1 und 10 steht.

7. Wässrige Tensidzubereitung nach einem der vorgehenden Ansprüche, **dadurch gekennzeichnet, daß** als Betain Cocoamidopropylbetain undloder Alkyldimethylammoniumbetain enthalten ist.

8. Wässrige Tensidzubereitung nach einem der vorgehenden Ansprüche, **dadurch gekennzeichnet, daß**
• 1 bis 10 Gew.-% Alkohole und
• 0,1 bis 2 Gew.-% Parfumstoffe als Nichttensidkomponenten
enthalten sind.

9. Verwendung des Polyolfettsäureesters Ethylenglycoldistearat als Handpflegemittel in Handgeschirrspülmitteln.

10. Verwendung nach Anspruch 9, **dadurch gekennzeichnet, daß** im Handgeschirrspülmittel
• wenigstens ein anionisches Tensid,
• wenigstens ein nichtionisches Tensid,
• wenigstens ein amphoteres Tensid und
• Ethylenglykoldistearat und gegebenenfalls
• Nichttensidkomponenten
enthalten sind.

11. Verwendung nach Ansprüchen 9 und 10, **dadurch gekennzeichnet, daß** im Handgeschirrspülmittel
• 5 bis 25 Gew.-% eines anionischen Tensides,
• 1 bis 10 Gew.-% eines nichtionischen Tensides,
• 1 bis 10 Gew.-% eines amphoteren Tensides und
• 0,2 bis 2 Gew.-% Ethylenglykoldistearat und gegebenenfalls
• 1 bis 15 Gew.-% Nichttensidkomponenten
enthalten sind.

12. Verwendung nach Ansprüchen 9 bis 11, **dadurch gekennzeichnet, daß** im Handgeschirrspülmittel
• Fettalkoholethersulfate als anionisches Tensid,
• Alkylpolyglykoside als nichtionisches Tensid,
• Betaine als amphoteres Tensid und
• Ethylenglycoldistearat als Polyolfettsäureester und gegebenenfalls
• Nichttensidkomponenten
enthalten sind.

13. Verwendung nach Ansprüchen 9 bis 12, **dadurch gekennzeichnet, daß** Ethylenglycoldistearat in Mengen von 0,1 bis 10 Gew.-% verwendet wird.

## Claims

1. Aqueous surfactant preparation for washing dishes, comprising
• at least one anionic surfactant,
• at least one nonionic surfactant,
• at least one amphoteric surfactant and
• polyol fatty acid esters
• and optionally non-surface-active components,
• where the polyol fatty acid esters are not partial esters of aliphatic C₂₋₉-polyols with fatty acids having, on average, at least 13 carbon atoms which have a melting point of 30°C or above.

2. Aqueous surfactant preparation according to Claim 1, **characterized in that**
• 1 to 30% by weight of an anionic surfactant,
• 1 to 20% by weight of a nonionic surfactant,
• 1 to 20% by weight of an amphoteric surfactant and
• 0.1 to 10% by weight of a polyol fatty acid ester and optionally
• 1 to 20% by weight of non-surface-active components
are present.

3. Aqueous surfactant preparation according to Claim 1 or 2, **characterized in that**
• 5 to 25% by weight of an anionic surfactant,
• 1 to 10% by weight of a nonionic surfactant,
• 1 to 10% by weight of an amphoteric surfactant and
• 0.2 to 2% by weight of a polyol fatty acid ester and optionally
• 1 to 15% by weight of non-surface-active components
are present.

4. Aqueous surfactant preparation for washing dishes, **characterized in that**
• fatty alcohol ether sulphates are present as anionic surfactant
• alkyl polyglycosides are present as nonionic surfactant,
• betaines are present as amphoteric surfactant and
• ethylene glycol distearate is present as polyol fatty acid ester and optionally
• non-surface-active components
are present.

5. Aqueous surfactant preparation according to one of the preceding claims, **characterized in that** fatty alcohol ether sulphates with C₁₂ and/or C₁₄ carbon chains and/or mixtures thereof are present as anionic surfactants.

6. Aqueous surfactant preparation according to one of the preceding claims, **characterized in that** alkyl polyglycosides of the formula (I),
R1-O-(G)ₚ (I)
in which R1 is a linear or branched alkyl or alkenyl radical having 6 to 22 carbon atoms, (G) is a glycose unit having 5 or 6 carbon atoms and p is a number between 1 and 10, are present as nonionic surfactant.

7. Aqueous surfactant preparation according to one of the preceding claims, **characterized in that** the betaine present is cocoamidopropylbetaine and/or alkyldimethyl-ammoniumbetaine.

8. Aqueous surfactant preparation according to one of the preceding claims, **characterized in that**
• 1 to 10% by weight of alcohols and
• 0.1 to 2% by weight of perfume substances
are present as non-surface-active components.

9. Use of the polyol fatty acid ester ethylene glycol distearate as hand care agent in hand dishwashing detergents.

10. Use according to Claim 9, **characterized in that**, in the hand dishwashing detergent,
• at least one anionic surfactant,
• at least one nonionic surfactant,
• at least one amphoteric surfactant and
• ethylene glycol distearate and optionally
• non-surface-active components
are present.

11. Use according to Claims 9 and 10, **characterized in that**, in the hand dishwashing detergent,
• 5 to 25% by weight of an anionic surfactant,
• 1 to 10% by weight of a nonionic surfactant,
• 1 to 10% by weight of an amphoteric surfactant and
• 0.2 to 2% by weight of ethylene glycol distearate and optionally
• 1 to 15% by weight of non-surface-active components
are present.

12. Use according to Claims 9 to 11, **characterized in that**, in the hand dishwashing detergent,
• fatty alcohol ether sulphates are present as anionic surfactant,
• alkyl polyglycosides are present as nonionic surfactant,
• betaines are present as amphoteric surfactant and
• ethylene glycol distearate is present as polyol fatty acid ester and optionally
• non-surface-active components
are present.

13. Use according to Claims 9 to 12, **characterized in that** ethylene glycol distearate is used in amounts of from 0.1 to 10% by weight.

## Revendications

1. Préparation aqueuse tensioactive pour le lavage de la vaisselle, contenant :
- au moins un agent tensioactif anionique ;
- au moins un agent tensioactif non ionique ;
- au moins un agent tensioactif amphotère ; et
- des esters d'acides gras de polyols, et, le cas échéant,
- des composants non tensioactifs ;
- dans laquelle les esters d'acides gras de polyols ne représentent pas des esters partiels de polyols aliphatiques en C₂ - C₉ avec des acides gras contenant en moyenne au moins 13 atomes de carbone, qui possèdent un point de fusion de 30 °C ou plus.

2. Préparation aqueuse tensioactive selon la revendication 1, **caractérisée en ce qu'**elle contient
- un agent tensioactif anionique à concurrence de 1 à 30 % en poids ;
- un agent tensioactif non ionique à concurrence de 1 à 20 % en poids ;
- un agent tensioactif amphotère à concurrence de 1 à 20 % en poids ; et
- un ester d'acide gras de polyol à concurrence de 0,1 à 10 % en poids ; et, le cas échéant,
- des composants non tensioactifs à concurrence de 1 à 20 % en poids.

3. Préparation aqueuse tensioactive selon les revendications 1 et 2, **caractérisée en ce qu'**elle contient
- un agent tensioactif anionique à concurrence de 5 à 25 % en poids ;
- un agent tensioactif non ionique à concurrence de 1 à 10 % en poids ;
- un agent tensioactif amphotère à concurrence de 1 à 10 % en poids ; et
- un ester d'acide gras de polyol à concurrence de 0,2 à 2 % en poids ; et, le cas échéant,
- des composants non tensioactifs à concurrence de 1 à 15 % en poids.

4. Préparation aqueuse tensioactive pour le lavage de la vaisselle, **caractérisée en ce qu'**elle contient :
- des éthersulfates d'alcools gras à titre d'agent tensioactif anionique ;
- des alkylpolyglycosides à titre d'agent tensioactif non ionique ;
- de la bétaïne à titre d'agent tensioactif amphotère ; et
- du distéarate d'éthylèneglycol à titre d'ester d'acide gras de polyol, et, le cas échéant,
- des composants non tensioactifs.

5. Préparation aqueuse tensioactive selon l'une quelconque des revendications précédentes, **caractérisée en ce qu'**elle contient des éthersulfates d'alcools gras comprenant des chaînes carbonées contenant 12 atomes de carbone et/ou 14 atomes de carbone et/ou leurs mélanges, à titre d'agents tensioactifs anioniques.

6. Préparation aqueuse tensioactive selon l'une quelconque des revendications précédentes, **caractérisée en ce qu'**elle contient, à titre d'agent tensioactif non ionique, des alkylpoly-glycosides répondant à la formule I
R1-O-(G)ₚ
dans laquelle R1 représente un radical alkyle ou alcényle linéaire ou ramifié contenant de 6 à 22 atomes de carbone, (G) représente une unité de glycose contenant 5 ou 6 atomes de carbone et p représente un nombre entre 1 et 10.

7. Préparation aqueuse tensioactive selon l'une quelconque des revendications précédentes, **caractérisée en ce qu'**elle contient, à titre de bétaïne, de la cocoamidopropylbétaïne et/ou de la bétaïne d'alkyldiméthylammonium.

8. Préparation aqueuse tensioactive selon l'une quelconque des revendications précédentes, **caractérisée en ce qu'**elle contient
- des alcools à concurrence de 1 à 10 % en poids, et
- des parfums à concurrence de 0,1 à 2 % en poids, à titre de composants non tensioactifs.

9. Utilisation de distéarate d'éthylèneglycol à titre d'ester d'acide gras de polyol comme agent de soin pour les mains dans des détergents pour la vaisselle manuelle.

10. Utilisation selon la revendication 9, **caractérisée en ce que** le détergent pour la vaisselle manuelle contient :
- au moins un agent tensioactif anionique ;
- au moins un agent tensioactif non ionique ;
- au moins un agent tensioactif amphotère ; et
- du distéarate d'éthylèneglycol ; et, le cas échéant,
- des composants non tensioactifs.

11. Utilisation selon les revendications 9 et 10, **caractérisée en ce que** le détergent pour la vaisselle manuelle contient :
- un agent tensioactif anionique à concurrence de 5 à 25 % en poids ;
- un agent tensioactif non ionique à concurrence de 1 à 10 % en poids ;
- un agent tensioactif amphotère à concurrence de 1 à 10 % en poids ; et
- du distéarate d'éthylèneglycol à concurrence de 0,2 à 2 % en poids ; et, le cas échéant,
- des composants non tensioactifs à concurrence de 1 à 15 % en poids.

12. Utilisation selon les revendications 9 à 11, **caractérisée en ce que** le détergent pour la vaisselle manuelle contient :
- des éthersulfates d'alcools gras à titre d'agent tensioactif anionique ;
- des alkylpolyglycosides à titre d'agent tensioactif non ionique ;
- de la bétaïne à titre d'agent tensioactif amphotère ; et
- du distéarate d'éthylèneglycol à titre d'ester d'acide gras de polyol, et, le cas échéant,
- des composants non tensioactifs.

13. Utilisation selon les revendications 9 à 12, **caractérisée en ce qu'**on utilise le distéarate d'éthylèneglycol dans des quantités de 0,1 à 10 % en poids.
